# EUROPÄISCHE PATENTSCHRIFT

(11) **EP 3 495 295 B1**
(45) Veröffentlichungstag und Bekanntmachung des Hinweises auf die Patenterteilung: **08.02.2023**
(21) Anmeldenummer: 18208565.4
(22) Anmeldetag: 27.11.2018
(51) Int. Cl.: B65H 7/06, B42C 19/02, B65H 39/04, B65H 43/04, B65H 39/02

(54) **VERFAHREN ZUR IDENTIFIKATION VON DRUCKPRODUKTEN IN DER DRUCKWEITERVERARBEITUNG**
METHOD FOR IDENTIFICATION OF PRINTED PRODUCTS IN PRINT PROCESSING
PROCÉDÉ D'IDENTIFICATION DES PRODUITS IMPRIMÉS DANS LE TRAITEMENT ULTÉRIEUR D'IMPRESSION

(30) Priorität: 02.12.2017 DE 102017011171
(43) Veröffentlichungstag der Anmeldung: 12.06.2019
(73) Patentinhaber: Müller Martini Holding AG, 6052 Hergiswil (CH)
(72) Erfinder: Gosewehr, Bernd, 32312 Lübbecke (DE); Jäger, Axel, 32369 Rahden (DE)

(56) Entgegenhaltungen:
- EP-A1- 1 816 007
- EP-A2- 1 715 441
- EP-A2- 2 199 950
- WO-A1-97/03906
- DE-A1- 3 806 125
- DE-A1-102015 005 826

## Beschreibung

Die vorliegende Erfindung betrifft ein Verfahren zur Identifikation von Druckprodukten in der Druckweiterverarbeitung nach dem Oberbegriff des Anspruchs 1.

Aus der DE 38 06 125 A1 ist eine Zusammentragmaschine bekannt, welche aus einer Vielzahl von Magazinen jeweils einen Buchblock bildende Druckbogen vereinzelt und zusammenführt. Um Ausschuss durch fehlerhaftes Beschicken der Magazine zu verhindern, ist eine Bilderkennung vorgesehen, welche das gelesene Bild einer vereinzelten Lage kontrolliert. Dazu wird das gelesene Bild mit einem zuvor eingelernten Soll-Bild verglichen. Nachteilig ist hier, dass das Soll-Bild erzeugt wird, indem im Rahmen des Rüstens mehrere gleiche Lagen des folgenden Fertigungsauftrages in der Zusammentragmaschine eingelesen werden. Die einzulernenden Lagen sind manuell in korrekter Orientierung dem Magazin zuzuführen. Zum einen ist ein solches Verfahren für Einzelprodukte nicht und für Kleinstauflagen nur sehr eingeschränkt möglich. Darüber hinaus ist das Einlernen aufgrund des manuellen Eingreifens sehr aufwendig und fehleranfällig. Darüber hinaus ist das zu verarbeitende Datenvolumen aus den Bildinformationen beträchtlich und schränkt die Produktionsleistung ein bzw. erfordert eine entsprechend leistungsfähige Datenverarbeitung.

Eine Verbesserung wird in der DE 100 24 070 A1 vorgeschlagen, indem die eingesetzte Kamera in der Lage ist, zwischen einem Bild und einem Barcode zu unterscheiden. Damit ist bei Verwendung von Barcodes eine vereinfachte Bildverarbeitung möglich. Darüber hinaus kann mittels des gelesenen Codes auf einen Datenbankeintrag zugegriffen werden. Barcodes werden oftmals in einem separaten Druckprozess aufgebracht. Daraus ergeben sich jedoch weitere Fehlerquellen. Außerdem stört der Barcode meist die ästhetische Erscheinung des Druckproduktes, ohne dem Verbraucher einen zusätzlichen Nutzen zu bieten.

EP 1 715 441 A2 offenbart den Oberbegriff des Anspruchs 1.

Es ist daher eine Aufgabe der vorliegenden Erfindung, ein gegenüber dem Stand der Technik verbessertes Verfahren zu schaffen, welches zumindest einen der aufgezeigten Nachteile des Standes der Technik überwindet und die gesteigerten Anforderungen an die zu erzielende Produktivität bei geringer Stückzahl befriedigt.

Die Erfindung löst die Aufgabe durch ein Verfahren mit den Merkmalen des Patentanspruchs 1. Vorteilhafte Weiterbildungen der Erfindung sind durch die in den Unteransprüchen angegebenen Merkmale gekennzeichnet.

Das Papier oder ein anderer bedruckbarer Stoff wird dabei durch Druckverfahren in bekannter Weise auf einer oder mehrerer seiner Außenflächen jeweils mit einem optisch erfassbaren Druckbild versehen. Dieses Druckbild ist derart visuell erfassbar, dass es für den Menschen ohne Hilfsmittel sichtbar ist. Es kann aber auch teilweise oder komplett für den Menschen unsichtbar sein, etwa indem es Farben außerhalb des sichtbaren Farbspektrums enthält.

Dieses Druckbild enthält als Identifikationsmerkmal genutzte Bildinformationen. Dieses Identifikationsmerkmal erlaubt das Identifizieren des Druckproduktes, derart dass es eindeutig einem jeweiligen Produktionsauftrag zugeordnet werden kann. Dazu wird als Identifikationsmerkmal ein nutzbarer Bereich des originär aufgebrachten Druckbildes genutzt. Eine für die Weiterverarbeitung aufgebrachte zusätzliche, die ästhetische Erscheinung störende Marke zum Identifizieren des Druckproduktes wie etwa ein Barcode oder Datamatrix-Code ist dadurch nicht erforderlich.

Das Identifikationsmerkmal unterteilt sich in zwei oder mehr nicht zusammenhängende, jeweils zueinander einen Abstand aufweisende Bereiche resp. Bildausschnitte des Druckbildes und in jeweils eine Ausprägung innerhalb dieser Bereiche. Die Bereiche sind durch ihre Anordnung und ihre Ausdehnung festgelegt. Entsprechend der Festlegung der das Identifikationsmerkmal bildenden Bildausschnitte wird die für die Identifikation zu verarbeitende Bildinformation gegenüber dem erfassten Druckbild stark reduziert. Damit verringert sich die für die Übertragung und die Verarbeitung der erforderlichen Information benötigte Zeit, ohne die Funktionssicherheit der Identifikation zu beeinträchtigen. Die Ausprägung des Identifikationsmerkmales ist durch eine optische Eigenschaft wie Kontrast, Helligkeit, Farbwert, Sättigung oder Muster gekennzeichnet oder durch eine

Kombination mehrerer solcher optischen Eigenschaften, bzw. deren Verteilung über den Bereich des Identifikationsmerkmales.

Nach dem Drucken wird das Druckprodukt einer Vorrichtung zur Druckweiterverarbeitung zugeführt, um durch diese weiter bearbeitet zu werden. Dabei ist es unerheblich, ob das Druckwerk und die Vorrichtung zur Druckweiterverarbeitung im Sinne einer Inline-Fertigung miteinander verbunden sind oder ob eine Trennung zwischen Druck und Weiterverarbeitung besteht, etwa indem die Druckprodukte in einem Zwischenlager gespeichert werden.

Die Vorrichtung zur Druckweiterverarbeitung erfasst dasjenige Druckbild des zugeführten Druckproduktes, welches das Identifikationsmerkmal beinhaltet mit einer geeigneten Leseeinrichtung. In einfacher Weise ist dies eine Digitalkamera. Die Bildaufnahme kann dabei abhängig von der Vorrichtung entweder am ruhenden oder aber am bewegten Druckprodukt erfolgen.

Die Leseeinrichtung übermittelt das aufgenommene Bild einer nachgeschalteten Auswerteeinrichtung. Die Auswerteeinrichtung ermittelt aus dem aufgenommenen Bild die erforderlichen Informationen. Dabei können die Leseeinrichtung und die Auswerteeinrichtung in einem Gerät vereint sein. Digitalkameras weisen meist eine Software auf, die verschiedene Möglichkeiten der Bildbearbeitung oder auch Bildauswertung bietet.

Vor der Auswertung wird zumindest ein Teil der Festlegungen des Identifikationsmerkmales an die Auswerteeinrichtung übermittelt. Die übermittelte Festlegung dient der Auswerteeinrichtung als Grundlage für die Bildauswertung. Dies kann die Definition des das Identifikationsmerkmal tragenden Bereiches des Druckbildes betreffen. Damit ist es der Auswerteeinrichtung möglich, nicht relevante Bildbereiche zu ignorieren. Diese Datenreduktion verringert den Zeitbedarf für die weitere das Identifikationsmerkmal betreffende Bildverarbeitung und die Leistung der Vorrichtung kann entsprechend gesteigert werden.

Besonders vorteilhaft ist die Festlegung des Identifikationsmerkmales anhand eines digitalen Abbildes des Druckbildes, welches unabhängig von dem physischen Druckprodukt oder der Existenz eines physischen Druckproduktes erzeugt ist. Insbesondere eignen sich aus der Druckvorstufe stammende Bilddaten. In besonders einfacher Weise erfolgt diese Festlegung durch eine geeignete Software. Diese identifiziert anhand der vorliegenden Bilddaten markante Bereiche des Druckbildes und legt diese als Identifikationsmerkmal fest. Diese getroffene Festlegung wird vorzugsweise automatisch der Auswertung des durch eine Kamera erfassten Druckbildes zur Verfügung gestellt. Auf diese Weise kann auf das heute übliche und aufwendige Einlernen durch Lesen mehrerer Musterdrucke verzichtet werden.

Damit ist es auf einfache Weise möglich, das Identifikationsmerkmal bereits vor dem Drucken des dieses Identifikationsmerkmal enthaltenden Druckbildes festzulegen und für die Druckweiterverarbeitung erforderlichen Prozessen frühzeitig zur Verfügung zu stellen. Die Identifikation in der Druckweiterverarbeitung wird spätestens während des Druckens derart vorbereitet, dass die Herstellung insgesamt beschleunigt wird.

In einer Weiterführung des Verfahrens wird das von der Leseeinrichtung erfasste Identifikationsmerkmal von der Auswerteeinrichtung mit einem in einem Datenspeicher hinterlegten Identifikationsmerkmal verglichen. Die Auswerteeinrichtung liefert zumindest eine Information über die Übereinstimmung des erfassten Identifikationsmerkmales mit dem hinterlegten Identifikationsmerkmal. Dabei ist es unerheblich, ob das hinterlegte Identifikationsmerkmal unmittelbar in dem Arbeitsspeicher der Vorrichtung zur Druckweiterverarbeitung abgelegt ist oder in einer übergeordneten, eine Vielzahl Arbeitsaufträge enthaltenden Datenbank. Der Vergleich erhöht den Automatisierungsgrad der Vorrichtung zur Druckweiterverarbeitung. Anhand des Ergebnisses dieses Vergleiches entscheidet eine Steuerung der Vorrichtung zur Weiterverarbeitung über die Ausführung von Folgeprozessen wie etwa Anzeige zur Information des Bedienpersonals, Maschinenhalt, Ausschleusen des betreffenden Druckproduktes, Verstellung der Vorrichtung zur Druckweiterverarbeitung oder Durchführung der Bearbeitung des Druckproduktes.

In einer ersten Ausgestaltung des Verfahrens wird das von der Leseeinrichtung erfasste Identifikationsmerkmal mit erwartetem Identifikationsmerkmal eines erwarteten Druckproduktes verglichen. Dadurch erfolgt eine automatische Kontrolle, ob das zugeführte Druckprodukt dem abzuarbeitenden Fertigungsauftrag entspricht. Bei positivem Ergebnis werden die zur planmäßigen Weiterverarbeitung erforderlichen Prozesse angestoßen bzw. der Produktionsfluss aufrecht erhalten. Während bei negativem Ergebnis eine entsprechende Anzeige für das Bedienpersonal erfolgt und das als falsch erkannte Druckprodukt aus dem planmäßigen Produktionsfluss ausgeschleust wird. Produktionsfehler aufgrund zugeführter falscher Druckprodukte werden so zuverlässig vermieden.

Eine zweite Ausgestaltung sieht einen Vergleich des durch die Leseeinrichtung zuletzt erfassten Identifikationsmerkmales mit einem vorgängig erfassten, insbesondere einem unmittelbar vorgängig erfassten Identifikationsmerkmal vor. Damit wird durch die Auswerteeinrichtung festgestellt, ob das zuletzt erfasste Druckprodukt zu dem momentan bearbeiteten oder zu einem neuen Fertigungsauftrag gehört. Bei fehlender Übereinstimmung werden automatisch aus einer Fertigungsdatenbank die für den neuen Fertigungsauftrag erforderlichen Prozessparameter gelesen und entsprechende Verstellungen der Vorrichtung zur Druckweiterverarbeitung vorgenommen. Auf diese Weise wird der manuelle Aufwand für das Rüsten und das Zuführen der Druckprodukte deutlich reduziert. Selbstredend ist auch eine Kombination beider Vergleiche möglich.

Die Festlegung des Identifikationsmerkmales erfolgt vorzugsweise anhand einer allgemeinen auf das jeweilige Druckbild angewandten Regel, derart dass sich die Festlegung aus dem Druckbild selbst ergibt. Es werden signifikante Bereiche bzw. Eigenschaften des Druckbildes gefunden und als Identifikationsmerkmal festgelegt. Die Anwendung der allgemeinen Regel ermöglicht einen hohen Automatisierungsgrad, insbesondere da auch für die Auswertung des von der Leseeinrichtung erfassten Druckbildes eine gleichbleibende Regel angewandt wird und diese in der Auswerteeinrichtung fest hinterlegt sein kann. Ein weiterer Vorteil ist darin zu sehen, dass das Identifikationsmerkmal mit dem Druckbild skalierbar ist. So kann die Festlegung des Identifikationsmerkmals anhand eines für ein erstes Format, bspw. DIN A4 gestaltetes Layout erfolgen, während der Druck tatsächlich in einem abweichenden zweiten Format, bspw. DIN A5 erfolgt und die Leseeinrichtung damit ein entsprechend verkleinertes Identifikationsmerkmal erfasst.

Der Erfassungsbereich der Leseeinrichtung entspricht vorzugsweise einem Vielfachen der Ausdehnung des zu erfassenden Identifikationsmerkmales. Besonders vorteilhaft ist ein Erfassungsbereich, welcher das gesamte Druckbild erfasst. So kann auf eine Verstellung der Leseeinrichtung verzichtet werden, und Positionierungsfehler des zu erfassenden Druckproduktes beeinträchtigen nicht das Erfassen der Identifikationsmerkmale.

Der Aufwand für die Festlegung des jeweiligen Identifikationsmerkmales kann reduziert werden, wenn die Eindeutigkeit des Identifikationsmerkmales begrenzt bleibt. Damit werden größere Unterschiede zwischen den einzelnen Identifikationsmerkmalen möglich und die Prozesssicherheit hinsichtlich der Identifikation wird gesteigert.

In einer ersten Ausführungsform ist die Eindeutigkeit des Identifikationsmerkmales auf einen bestimmten Zeitraum begrenzt. Dieser Zeitraum kann bspw. eine Arbeitsschicht oder eine Arbeitswoche sein. Anschließend sind die Eigenschaften des Identifikationsmerkmales für neue Identifikationsmerkmale freigegeben. In einer alternativen Ausführungsform ist die Eindeutigkeit auf eine abzuarbeitende Auftragsliste eingeschränkt. Sobald eine Auftragsliste als komplett abgearbeitet gekennzeichnet ist, werden die Eigenschaften der zugehörigen Identifikationsmerkmale freigegeben.

Die Anordnung des zu erfassenden Identifikationsmerkmales ist in einer ersten Weiterführung relativ der Vorrichtung zur Druckweiterverarbeitung festgelegt. Damit kann der Erfassungsbereich der Leseeinrichtung ortsfest festgelegt sein. Darüber hinaus erfolgt auch die Auswertung ortsfest zu der Vorrichtung zur Druckweiterverarbeitung und kann so vereinfacht werden.

In einer zweiten Weiterführung ist die Anordnung des zu erfassenden Identifikationsmerkmales relativ zu der Kontur des jeweiligen Druckproduktes festgelegt. Damit ist das Erfassen des Identifikationsmerkmales von der Positionierung des Druckproduktes während der Erfassung unabhängig.

Positionierungsfehler des Druckproduktes wirken sich damit nicht auf dessen Identifikation aus.

In Weiterführung ist die Anordnung dieser gemeinsam ein Identifikationsmerkmal bildenden Bereiche relativ zueinander festgelegt.

Anschließend wird die Erfindung unter Bezugnahme auf die Figuren, auf die bezüglich aller in der Beschreibung nicht näher erwähnten Einzelheiten verwiesen wird, anhand von Ausführungsbeispielen erläutert. Die Figuren zeigen:
- **Fig. 1**: ein zu identifizierendes Druckprodukt und eine digital erzeugte Repräsentation des zu identifizierenden Druckbildes;
- **Fig. 2**: ein Klebebinder;
- **Fig. 3**: ein vereinfachtes Ablaufschema zur Herstellung von Büchern;
- **Fig. 4**: ein erstes vereinfachtes Ablaufschema zur Herstellung von Buchdecken;
- **Fig. 5**: ein zweites vereinfachtes Ablaufschema zur Herstellung von Buchdecken.

In einem ersten Ausführungsbeispiel werden klebegebundene Broschuren hergestellt, welche aus jeweils klebeweise mit einem Umschlag 1 verbundenen Buchblock bestehen. Vorab hilfsweise gebundene Buchblöcke werden mit gleicher Orientierung in einer Reihe liegend mittels einer Blockzufuhr 33 einzeln dem in Fig. 2 gezeigten Klebebinder 31 einer Klebebinderanlage zugeführt. Jeweils auf der Oberseite dieser Buchblöcke ist ein auf einen zugehörigen Fertigungsauftrag verweisender Barcode 10` aufgedruckt. In dieser Blockzufuhr 33 ist eine Kamera 52 zum Lesen 115 dieser Auftragscodes 10' angeordnet.

Eine dieser Kamera 52 zur Blockerfassung nachgeschaltete Auswerteeinrichtung vergleicht den von der Kamera 52 gelesenen Auftragscode 10' mit einem erwarteten Auftragscode 10. Liefert dieser Vergleich 126 eine Übereinstimmung des gelesenen Ist-Codes 10' mit dem erwarteten Soll-Code 10, wird der eingelesene Buchblock für eine auftragsmäßige Verarbeitung an eine Transportklammer 42 des Klebebinders 31 übergeben. Daraufhin wird der Buchblock von der Transportklammer 42 an mehreren Bearbeitungsstationen 43 wie etwa Blockrückenbearbeitungsstationen und Leimwerken bekannter Art vorbeigeführt. Anschließend wird der noch von der Transportklammer 42 gehaltene Buchblock in einer Fügestation mit einem bereitgestellten Umschlag 1 durch klebeweises Fügen 206 verbunden. Auf dieses Einhängen 206 wird der Rückenbereich der Broschur abgepresst und zur Endverarbeitung aus dem Klebebinder 31 geführt.

Stimmen der von der Kamera 52 gelesene Ist-Code 10' und der erwartete Soll-Code 10 dagegen nicht überein, wird gemäß des in Fig. 3 gezeigten Ablaufschemas der betreffende Buchblock stattdessen mittels einer dem Klammertransport 41 des Klebebinders 31 vorgelagerten Produktweiche 34 durch Ausschleusen 204 der unmittelbaren Weiterverarbeitung durch den Klebebinder 31 entzogen.

Vor der Weiterverarbeitung werden mehrere zu verarbeitende Umschläge 1 magaziniert 201 und als Stapel dem Umschlagmagazin 37 des Klebebinders 31 zugeführt. Ein jeweils endseitig in diesem Magazin 37 befindlicher Umschlag 1 wird nach dem Vereinzeln 202 von dem Vorrat einer Transporteinrichtung übergeben. Diese Transporteinrichtung führt den jeweils vereinzelten Umschlag 1 der genannten Fügestation zu. Dazu umfasst diese Transporteinrichtung Schieber 46, welche jeweils paarweise einen vereinzelten Umschlag 1 an dessen nachlaufender Kante förderwirksam erfassen und entlang von die Umschläge ausrichtenden Führungen 45 transportieren.

Außerdem umfasst die Einrichtung für den Umschlagtransport eine weitere Kamera 53. Diese weitere Kamera 53 dient dem Erfassen 121 des Druckbildes 2 des jeweils einzeln transportierten Umschlages 1. Dabei enthält das gelesene Druckbild 2 die in Fig. 1 dargestellten Bereiche 12.1, 12.2, 12.3, welche gemeinsam das Identifikationsmerkmal 11' bilden. Sämtliche Bereiche 12.1, 12.2, 12.3 des Identifikationsmerkmales 11' liegen innerhalb des räumlichen Erfassungsbereiches 54 der Kamera 53. Die Kamera 53 stellt das erfasste Bild einer Bildauswerteeinrichtung 63 zur Verfügung. Aufgrund der Leistungsfähigkeit moderner Kameras ist diese Bildauswerteeinrichtung 63 in der Kamera 53 integriert.

Die Bildauswerteeinrichtung 63 liest die relevanten Bildbereiche 12.1, 12.2, 12.3 aus 120 und vergleicht das von der Kamera 53 erfasste Ist-Identifikationsmerkmal 11' mit einem erwarteten Soll-Identifikationsmerkmal 11 und übermittelt das Ergebnis dieses Vergleiches 127 einer Steuerung 61 der Klebebinderanlage 31. Nur bei Übereinstimmung des ermittelten Ist-Identifikationsmerkmales 11' mit dem erwarteten Soll-Identifikationsmerkmal 11 wird der Umschlag 1 durch die Umschlagzufuhr 36 weiteren Bearbeitungsstationen bekannter Art für Vorarbeiten 205 wie dem Rillen zugeführt. Nach dem Fügen 206 erfolgt bereits im Klebebinder 31 eine Nachbearbeitung 207 durch Pressen des Rückenbereiches des Druckproduktes.

Stimmt das gelesene Ist-Identifikationsmerkmal 11' jedoch nicht mit dem erwarteten Soll-Identifikationsmerkmal 11 überein, wird der betroffene Umschlag 1 durch eine Umschlagweiche 38 der Umschlagzufuhr 36 dem Produktstrom entzogen und in eine Umschlagauslage 39 verbracht. Dort wird sie von dem Bedienpersonal entnommen. Für eine bessere Übersichtlichkeit der Figuren ist das Ausschleusen 204 des Umschlages 1 bei als "falsch" identifiziertem Buchblock sowie das Ausschleusen 204 des Buchblocks bei als "falsch" identifiziertem Umschlag 1 nicht dargestellt.

Das erwartete Soll-Identifikationsmerkmal 11 des Umschlages 1 ist wie der erwartete Soll-Barcode 10 des Buchblocks in einem Auftragsdatensatz 22 hinterlegt und repräsentiert den Auftragscode 23. Das Soll-Identifikationsmerkmal 11 und der Soll-Barcode 10 sind hinsichtlich des Fertigungsauftrages derart eindeutig, dass durch deren Identifikation jeweils der zugehörige Fertigungsauftrag fehlerfrei bestimmt werden kann. Der jeweils einem Fertigungsauftrag zugeordnete Datensatz 22 enthält jeweils noch weitere den Fertigungsauftrag bzw. das Produkt beschreibende Informationen 24, 25. Diese werden für die Fertigungsplanung und Fertigungsvorbereitung aber auch für Kontrollen genutzt.

Ein Auftragscode 23 wird in bekannter Weise aus einer zählenden Nummerierung und Kenngrößen des jeweiligen Auftrags abgeleitet 104 oder willkürlich zugewiesen und als Barcode 10 auf den Buchblock oder den Buchblock bildende Seiten gedruckt 105.

Dagegen wird das Identifikationsmerkmal 11 des Umschlages 1 aus der Gestaltung 100 dessen Druckbildes 2 abgeleitet 112. Dies erfolgt anhand einer im rechten Teil der Fig. 1 gezeigten digitalen Repräsentation 8 des Druckbildes 2 aus Eigenschaften des repräsentierten Druckbildes. Zunächst erfolgt das Identifizieren 111 markanter Bildbereiche, um daraus die das Identifikationsmerkmal 11 bestimmenden Bildbereiche 12.1, 12.2, 12.3 festzulegen 113, welche gemeinsam den Bildbereich 12 des Identifikationsmerkmales 11 bilden. Anschließend erfolgt eine Festlegung 114 der für das Identifikationsmerkmal 11 genutzten Ausprägung 19 dieser festgelegten Bildbereiche 12.1, 12.2, 12.3. Indem für das weitere Vorgehen nur diese festgelegten Bildbereiche 12.1, 12.2, 12.3 und deren inhaltlichen Ausprägungen 19 genutzt werden, reduzieren sich die zu verarbeitenden Bildinformationen und damit die erforderliche Rechenleistung bzw. der Zeitbedarf deutlich.

Anhand der digitalen Repräsentation 8 wird das Identifikationsmerkmal 11 unabhängig von dem gedruckten Umschlag 1 gebildet. Trotzdem ist das lesbare Identifikationsmerkmal 11' in jedem Fall automatisch mit dem Drucken 103 des Umschlages 1 durch eine Druckmaschine 30 bekannter Art in dessen Druckbild 2 vorhanden. Indem die digitale Repräsentation 8 des Druckbildes als Grundlage zur Festlegung 110 des Identifikationsmerkmales 11 genutzt wird, ist es auf einfache Weise möglich, das Identifikationsmerkmal 11 unabhängig von der tatsächlichen Skalierung des Druckes festzulegen. Dies ermöglicht wiederum, das Identifikationsmerkmal 11 sehr frühzeitig, vor dem Drucken 103 des Umschlages 1 festzulegen und trotzdem die Skalierung des Druckes noch sehr kurzfristig ändern zu können. Außerdem erlaubt es, dasselbe Identifikationsmerkmal 11 bei unterschiedlich skalierten Drucken zu nutzen. Der erheblichste Vorteil ist jedoch der Verzicht auf zusätzliche Merkmale zum Zweck der Identifikation ohne für eine Identifikation das tatsächliche Druckbild 2 einlernen zu müssen. Als digitale Repräsentation 8 für die Festlegung 110 des Identifikationsmerkmales 11 wird, wie in Fig. 3 gezeigt eine für die Datenaufbereitung 102 in der Druckvorstufe ohnehin vorhandene genutzt.

In einem in Fig. 4 gezeigten zweiten Ausführungsbeispiel wird die Identifikation für die Herstellung von Buchdecken aus Deckelpappen und einem bedruckten Nutzen 3 als Bezugsmaterial eingesetzt. In einer Datenbank 20 ist eine Auftragsliste 21 mit mehreren Auftragsdatensätzen 22, 22ₙ₋₁, 22ₙ gespeichert. Jeder dieser Auftragsdatensätze 22, 22ₙ₋₁, 22ₙ beinhaltet eine fortlaufende Nummer, für die Bearbeitung des Fertigungsauftrages erforderliche Formatdaten 24, 24ₙ und das sich aus dem festgelegten Bildbereich 12, 12ₙ₋₁ und der Ausprägung 19, 19ₙ₋₁, 19ₙ, 19ₙ₊₁ innerhalb dieses Bildbereiches 12, 12ₙ₋₁ zusammensetzende Identifikationsmerkmal 11, 11ₙ₋₁. Darüber hinaus enthalten die Auftragsdatensätze 22, 22ₙ₋₁, 22ₙ jeweils einen den Auftragsdatensatz 22, 22ₙ₋₁, 22ₙ identifizierenden Code, welcher gemäß des ersten Ausführungsbeispieles als Barcode 10, 10' oder Matrixcode darstellbar ist, sowie sonstige auftragsbezogene Daten.

Das jeweilige Identifikationsmerkmal 11, 11ₙ₋₁ wird anhand der durch das Gestalten 100 der Buchdecke gebildeten digitalen Repräsentation 8 des Druckbildes 4 festgelegt. Dieses Festlegen 110 des Identifikationsmerkmales 11, 11ₙ₋₁ untergliedert sich in das Identifizieren 111 markanter Bildbereiche innerhalb der digitalen Repräsentation 8 und das Ableiten 112 des Identifikationsmerkmales 11, 11ₙ₋₁. Das Festlegen 113 der Bildbereiche 12, 12ₙ₋₁ durch Auswahl einzelner der als markant festgestellten Bildbereiche stellt gemeinsam mit dem Festlegen 114 der erwarteten Ausprägung 19, 19ₙ₋₁, 19ₙ, 19ₙ₊₁ des Druckbildes innerhalb der festgelegten Bildbereiche 12, 12ₙ₋₁ das Ableiten 112 des erwarteten Identifikationsmerkmales 11, 11ₙ₋₁ dar. Nach dem Festlegen 110 dieses erwarteten Identifikationsmerkmales 11, 11ₙ₋₁ wird es innerhalb des zugehörigen Auftragsdatensatz 22, 22ₙ₋₁, 22ₙ in der Auftragsdatenbank 20 abgelegt.

Durch einen Vergleich 127 wird das tatsächlich auf dem zu verarbeitenden Nutzen 3 vorhandene Druckbild 4 auf das Vorhandensein dieses erwarteten Identifikationsmerkmales 11, 11ₙ₋₁ überprüft. Dazu wird das vorhandene Druckbild durch eine Kamera erfasst 121 und die als Identifikationsmerkmal 11, 11ₙ₋₁ bestimmten Bildbereiche 12, 12ₙ₋₁ geprüft. Nur bei positivem Ergebnis wird der jeweilige Nutzen 3 magaziniert 201 und anschließend ggf. nach einer Lagerzeit der weiteren Verarbeitung stapelweise zugeführt 203. Andernfalls wird der geprüfte Nutzen 3 ausgeschleust 204 und so der Deckenfertigung entzogen.

Die positiv getesteten Nutzen 3 werden nach dem Zuführen 203 von einer Buchdeckenmaschine 32 zunächst vereinzelt 202. Anschließend erfasst 121 eine Kamera das jeweilige Druckbild 4. Anhand dieses aufgenommenen Druckbildes 4 erfolgt durch eine Bildauswerteeinrichtung 63 der Buchdeckenmaschine 32 das Festlegen 113 von Bildbereichen. Diese Festlegung 113 erfolgt nach derselben Regel, nach der bereits das erwartete Identifikationsmerkmal 11, 11ₙ₋₁ festgelegt wurde. Die Steuerung stellt die tatsächliche Ausprägung 19' des Druckbildes 4 innerhalb dieser festgelegten Bildbereiche fest 124. Ein Vergleich 127 der festgestellten tatsächlichen Ausprägung 19' mit den in der Datenbank 20 hinterlegten erwarteten Ausprägungen 19ₙ₋₁, 19ₙ, 19ₙ₊₁ liefert den jeweils zu dem zu verarbeitenden Nutzen 3 gehörenden Auftragsdatensatz 22ₙ.

Nachdem die Buchdeckenmaschine 32 den zugehörigen Auftragsdatensatz 22ₙ₋₁, 22n festgestellt hat, liest sie die Formatdaten 24ₙ dieses Auftragsdatensatzes 22ₙ und führt anhand dieser Vorgaben automatisch die erforderlichen Formatverstellungen 128 durch. Auf die Formatverstellung 128 folgt das Zuführen 203 der erforderlichen Pappenelemente aus entsprechenden Magazinen der Buchdeckenmaschine 32 und die abschließende Verarbeitung 206 des jeweiligen Nutzens 3 und der Pappenelemente zu einer Buchdecke. Diese Fertigstellung 206 findet in bekannter Weise statt und wird daher nicht weiter erläutert.

Die Auftragsdatenbank 20 eines in Fig. 5 gezeigten dritten Ausführungsbeispieles enthält eine Vielzahl unterschiedlicher Auftragsdatensätze 22ₙ₋₁, 22ₙ, 22ₙ bereits beschriebener Art. Aus den Einträgen dieser Datenbank 20 wird eine Liste 21 der Auftragsdatensätze 22ₙ₋₁, 22ₙ, 22ₙ mehrerer als nächstes abzuwickelnder Fertigungsaufträge erzeugt. Diese Liste 21 wartender Fertigungsaufträge wird einer Buchdeckenmaschine 32 verfügbar gemacht.

Die Buchdeckenmaschine 32 verfügt über einen Auftragsspeicher 62, welcher das von einer Kamera gelesene Ist-Identifikationsmerkmal 11'ₖ₋₁ eines unmittelbar vorgängig bearbeiteten Nutzens 3 enthält. Ein als nächstes zu verarbeitender Nutzen 3 wird einzeln von derselben Kamera erfasst und die für das Identifikationsmerkmal 11 festgelegten Bildbereiche 12 ausgelesen 124. Dieses Ist-Identifikationsmerkmal 11'ₖ des als nächstes zu verarbeitenden und als letztes gelesenen Nutzens 3 wird mit dem in dem Auftragsspeicher 62 hinterlegten vorgängigen Ist-Identifikationsmerkmal 11'ₖ₋₁ verglichen 128.

Sind diese Ist-Identifikationsmerkmale 11'ₖ₋₁, 11'ₖ identisch, ist dies gleichbedeutend, dass die beiden jeweiligen Nutzen zu demselben Fertigungsauftrag zählen. Eine Formatverstellung 208 erübrigt sich damit. Das Zuführen 203 der Pappenelemente und das Fertigen 206 der Buchdecke erfolgt unmittelbar.

Unterscheiden sich jedoch die beiden aufeinanderfolgend gelesenen Ist-Identifikationsmerkmale 11'ₖ₋₁, 11'ₖ, kann nicht automatisch von gleichen Formaten der beiden zugehörigen Buchdecken und deren Bestandteile ausgegangen werden. Daher werden die zu dem zuletzt erfassten Identifikationsmerkmal 11'ₖ gehörigen Formatdaten in der anhand des zweiten Ausführungsbeispieles beschriebenen Weise ausgelesen. Die Formatverstellung 208 wird entsprechend vor dem Zuführen 203 der Pappenelemente und Fertigen 206 der Buchdecke durchgeführt.

Ist die geforderte Anzahl Buchdecken eines Fertigungsauftrages gefertigt, wird der zugehörige Auftragsdatensatz 22ₙ₋₁, 22ₙ, 22ₙ₊₁ abgemeldet und aus der genannten Auftragsliste gelöscht. Nutzen 3 mit einem Ist-Identifikationsmerkmal 11' welches nicht in den Daten der Auftragsliste 21 gefunden wird, werden anlog zu dem ersten Ausführungsbeispiel ausgeschleust.

## Patentansprüche

1. **Verfahren** zum Identifizieren von Druckprodukten (1) in der Druckweiterverarbeitung, wenigstens umfassend die Schritte
• Drucken (103) wenigstens eines zu verarbeitenden Druckproduktes (1), wobei wenigstens eine Außenseite des zu verarbeitenden Druckproduktes (1) mit einem optisch erfassbaren Druckbild (2) versehen wird,
• Zuführen (203) des wenigstens einen Druckproduktes (1) in eine Vorrichtung zur Druckweiterverarbeitung (31, 32),
• Erfassen (121) wenigstens eines Druckbildes (2) des wenigstens einen zugeführten Druckproduktes (1) durch eine Leseeinrichtung (52) der Vorrichtung zur Druckweiterverarbeitung (31, 32),
• Festlegen (110) von wenigstens einem optisch erfassbaren Identifikationsmal (11, 11') innerhalb dieses wenigstens einen Druckbildes (2), welches dazu dient, das jeweilige Druckprodukt (1) und/oder wenigstens einen diesem wenigstens einen Druckprodukt (1) zugeordneten Prozess (204, 205, 206) eindeutig zu identifizieren, wobei diese Festlegung die den räumlichen Bereich (12, 12.1, 12.2, 12.3) des Identifikationsmerkmales (11, 11') bestimmende Anordnung (13, 14, 17, 18) und Ausdehnung (15, 16) und/oder die inhaltliche Ausprägung (19) innerhalb eines räumlichen Bereiches (12, 12.1, 12.2, 12.3) des Identifikationsmerkmales (11, 11') umfasst,
• Übermitteln dieser Festlegung an eine Auswerteeinrichtung (63) der Vorrichtung zur Weiterverarbeitung (31, 32) des Druckproduktes (1),
• Übermitteln des von der Leseeinrichtung (53) erfassten Druckbildes (2) an die Auswerteeinrichtung (63) und
• Auswerten (124) optischer Eigenschaften des von der Leseeinrichtung (53) übermittelten Druckbildes (2) in dem wenigstens einen festgelegten räumlichen Bereich (12, 12.1, 12.2, 12.3) des Identifikationsmerkmales (11, 11') mittels der Auswerteeinrichtung (63) der Vorrichtung zur Druckweiterverarbeitung,
wobei das Identifikationsmerkmal (11, 11') durch wenigstens einen Teil des originären Druckbildes (2) gebildet ist, welches auf Bildelemente verzichtet, die vorrangig der Herstellung dienen,
**dadurch gekennzeichnet, dass** sich das Identifikationsmerkmal (11, 11') über wenigstens zwei voneinander getrennte Bereiche (12.1, 12.2, 12.3) des Druckbildes (2) erstreckt.

2. Verfahren nach Anspruch 1, **gekennzeichnet durch** einen Vergleich (127, 128) des jeweils von der Leseeinrichtung (53) der Vorrichtung zur Druckweiterverarbeitung erfassten Identifikationsmerkmales (11', 11'ₖ₋₁, 11'ₖ) des zugeführten zu verarbeitenden Druckproduktes (1) mit wenigstens einem in einem Datenspeicher (62) der Vorrichtung (31, 32) zur Druckweiterverarbeitung und/oder in einer Datenbank (20) hinterlegten Identifikationsmerkmal (11, 11ₙ₋₁), welches genau einem Fertigungsauftrag zugeordnet ist.

3. Verfahren nach Anspruch 2, **gekennzeichnet durch** einen ersten Vergleich (127) des von der Leseeinrichtung (53) der Vorrichtung (31, 32) zur Druckweiterverarbeitung erfassten Identifikationsmerkmales (11') des zugeführten zu verarbeitenden Druckproduktes (1) mit einem erwarteten Identifikationsmerkmal (11) eines erwarteten zu verarbeitenden Druckproduktes.

4. Verfahren nach Anspruch 2 oder 3, **gekennzeichnet durch** einen zweiten Vergleich (128) des zuletzt von der Leseeinrichtung (53) der Vorrichtung zur Druckweiterverarbeitung erfassten Identifikationsmerkmales (11'ₖ) mit einem vorgängig von dieser Leseeinrichtung (53) erfassten und in einem Datenspeicher (62) der Vorrichtung (31, 32) zur Druckweiterverarbeitung und/oder in einer Datenbank (20) hinterlegten Identifikationsmerkmal (11'ₖ₋₁) eines vorgängig von der Vorrichtung (31, 32) zur Druckweiterverarbeitung bearbeiteten oder zu bearbeitenden Druckproduktes (1).

5. Verfahren nach einem der Ansprüche 2 bis 4, **dadurch gekennzeichnet, dass** anhand des Ergebnisses aus dem wenigstens einen Vergleich (127, 128) jeweils über das Ausführen von Prozessen (204, 205, 206) durch eine Steuerung (61) der Vorrichtung (31, 32) zur Druckweiterverarbeitung entschieden wird.

6. Verfahren nach einem der vorangehenden Ansprüche, **dadurch gekennzeichnet, dass** die Anordnung (13, 14, 17, 18) und/oder Ausdehnung (15, 16) des wenigstens einen Identifikationsmerkmales (11, 11') automatisch anhand einer allgemeinen auf das erfassbare Druckbild (2) angewandten Regel aus dem Druckbild (2) selbst abgeleitet wird.

7. Verfahren nach einem der vorangehenden Ansprüche, **dadurch gekennzeichnet, dass** die Ausdehnung des von der Leseeinrichtung (53) der Vorrichtung (31, 32) zur Druckweiterverarbeitung erfassten Bereiches (54) des Druckbildes (2) einem Vielfachen der Ausdehnung des in diesem Druckbild (2) enthaltenen und durch die Auswerteeinrichtung (63) der Vorrichtung (31, 32) zur Druckweiterverarbeitung ausgewerteten Identifikationsmerkmales (11') entspricht.

8. Verfahren nach einem der vorangehenden Ansprüche, **dadurch gekennzeichnet, dass** die Eindeutigkeit des abgeleiteten Identifikationsmerkmales (11, 11') zeitlich begrenzt ist.

9. Verfahren nach einem der vorangehenden Ansprüche, **dadurch gekennzeichnet, dass** die Eindeutigkeit des abgeleiteten Identifikationsmerkmales (11, 11') auf eine vorbestimmte Auftragsliste (21) begrenzt ist.

10. Verfahren nach einem der vorangehenden Ansprüche, **dadurch gekennzeichnet, dass** die Anordnung (13, 14, 17, 18) und/oder Ausdehnung (15, 16) des wenigstens einen Identifikationsmerkmales (11, 11') relativ zu einer Vorrichtung (31, 32) zur Durchführung des Verfahrens ortsfest festgelegt ist.

11. Verfahren nach einem der vorangehenden Ansprüche, **dadurch gekennzeichnet, dass** die Anordnung (13, 14, 17, 18) und/oder Ausdehnung (15, 16) des wenigstens einen Identifikationsmerkmales (11, 11') relativ zu der Kontur des Druckproduktes (1) festgelegt ist.

12. Verfahren nach Anspruch 11, **dadurch gekennzeichnet, dass** die Anordnung (17, 18) der wenigstens zwei voneinander getrennten Bereiche (12.1, 12.2, 12.3) des wenigstens einen Identifikationsmerkmales (11, 11') relativ zueinander festgelegt ist.

13. Verfahren nach einem der vorangehenden Ansprüche, **dadurch gekennzeichnet, dass** das Festlegen (110) des wenigstens einen optisch erfassbaren Identifikationsmerkmales (11) anhand einer digital erzeugten Repräsentation (8) desjenigen das Identifikationsmerkmal (11) tragenden Druckbildes (2) erfolgt.

14. Verfahren nach einem der vorangehenden Ansprüche, **dadurch gekennzeichnet, dass** das wenigstens eine Identifikationsmerkmal (11) zeitlich vor dem Drucken (103) desjenigen dieses Identifikationsmerkmal (11) beinhaltenden Druckbildes (2) auf das jeweilige Druckprodukt (1) festgelegt wird und dass wenigstens ein Teil (12, 12.1, 12.2, 12.3, 19) dieser Festlegung (110) vor Beginn einer Druckweiterverarbeitung des jeweiligen Druckproduktes (1) an die Vorrichtung (31, 32) zur Durchführung dieser Druckweiterverarbeitung übermittelt wird.

## Claims

1. **Method** for identifying printed products (1) in print finishing, at least comprising the following steps:
• printing (103) at least one printed product (1) to be processed, at least one outer side of the printed product (1) to be processed being provided with an optically capturable printed image (2),
• feeding (203) the at least one printed product (1) into an apparatus for print finishing (31, 32),
• capturing (121) at least one printed image (2) of the at least one fed printed product (1) by means of a reading device (52) of the apparatus for print finishing (31, 32),
• defining (110) at least one optically capturable identification feature (11, 11') within said at least one printed image (2), which serves to uniquely identify the respectively printed product (1) and/or at least one process (204, 205, 206) assigned to said at least one printed product (1), this definition comprising the arrangement (13, 14, 17, 18) and extent (15, 16) that determine the spatial region (12, 12.1, 12.2, 12.3) of the identification feature (11, 11') and/or the content-related configuration (19) within a spatial region (12, 12.1, 12.2, 12.3) of the identification feature (11, 11'),
• transmitting this definition to an evaluation device (63) of the apparatus for print finishing (31, 32) of the printed product (1),
• transmitting the printed image (2) captured by the reading device (53) to the evaluation device (63), and
• evaluating (124) optical properties of the printed image (2) transmitted by the reading device (53) in the at least one defined spatial region (12, 12.1, 12.2, 12.3) of the identification feature (11, 11') by means of the evaluation device (63) of the apparatus for print finishing,
the identification feature (11, 11') being formed by at least one part of the original printed image (2) which dispenses with image elements used primarily for production,
**characterized in that** the identification feature (11, 11') extends over at least two regions (12.1, 12.2, 12.3) of the printed image (2) that are separated from one another.

2. Method according to Claim 1, **characterized by** a comparison (127, 128) of the identification feature (11', 11'ₖ₋₁, 11'ₖ) of the fed printed product (1) to be processed, said identification feature being captured in each case by the reading device (53) of the apparatus for print finishing, with at least one identification feature (11, 11ₙ₋₁) which is stored in a data memory (62) of the apparatus (31, 32) for print finishing and/or a database (20) and which is assigned to exactly one production job.

3. Method according to Claim 2, **characterized by** a first comparison (127) of the identification feature (11') of the fed printed product (1) to be processed, said identification feature being captured by the reading device (53) of the apparatus (31, 32) for print finishing, with an expected identification feature (11) of an expected printed product to be processed.

4. Method according to Claim 2 or 3, **characterized by** a second comparison (128) of the identification feature (11'ₖ) captured last by the reading device (53) of the apparatus for print finishing with an identification feature (11'ₖ₋₁) - previously captured by said reading device (53) and stored in a data memory (62) of the apparatus (31, 32) for print finishing and/or in a database (20) - of a printed product (1) previously processed or to be processed by the apparatus (31, 32) for print finishing.

5. Method according to any of Claims 2 to 4, **characterized in that** on the basis of the result from the at least one comparison (127, 128), in each case the execution of processes (204, 205, 206) is decided by a controller (61) of the apparatus (31, 32) for print finishing.

6. Method according to any of the preceding claims, **characterized in that** the arrangement (13, 14, 17, 18) and/or extent (15, 16) of the at least one identification feature (11, 11') are/is automatically derived from the printed image (2) itself on the basis of a general rule applied to the capturable printed image (2).

7. Method according to any of the preceding claims, **characterized in that** the extent of the region (54) of the printed image (2) that is captured by the reading device (53) of the apparatus (31, 32) for print finishing corresponds to a multiple of the extent of the identification feature (11') contained in said printed image (2) and evaluated by the evaluation device (63) of the apparatus (31, 32) for print finishing.

8. Method according to any of the preceding claims, **characterized in that** the uniqueness of the derived identification feature (11, 11') is temporarily limited.

9. Method according to any of the preceding claims, **characterized in that** the uniqueness of the derived identification feature (11, 11') is limited to a predetermined job list (21).

10. Method according to any of the preceding claims, **characterized in that** the arrangement (13, 14, 17, 18) and/or extent (15, 16) of the at least one identification feature (11, 11') are/is defined in a positionally fixed manner relative to an apparatus (31, 32) for carrying out the method.

11. Method according to any of the preceding claims, **characterized in that** the arrangement (13, 14, 17, 18) and/or extent (15, 16) of the at least one identification feature (11, 11') are/is defined relative to the contour of the printed product (1).

12. Method according to Claim 11, **characterized in that** the arrangement (17, 18) of the at least two regions (12.1, 12.2, 12.3) of the at least one identification feature (11, 11') which are separated from one another is defined relative to one another.

13. Method according to any of the preceding claims, **characterized in that** defining (110) the at least one optically capturable identification feature (11) is effected on the basis of a digitally generated representation (8) of that printed image (2) bearing the identification feature (11).

14. Method according to any of the preceding claims, **characterized in that** the at least one identification feature (11) is defined temporarily before the printing (103) of that printed image (2) which includes said identification feature (11) onto the respective printed product (1), and **in that** at least one part (12, 12.1, 12.2, 12.3, 19) of this definition (110), before the beginning of print finishing of the respective printed product (1), is transmitted to the apparatus (31, 32) for carrying out this print finishing.

## Revendications

1. Procédé d'identification de produits imprimés (1) au cours du traitement ultérieur de l'impression, incluant au moins les étapes consistant à
• imprimer (103) au moins un produit imprimé (1) à traiter, au moins une face extérieure dudit produit imprimé (1) à traiter étant dotée d'une image imprimée (2) détectable optiquement,
• délivrer (203) ledit produit imprimé (1), à présence minimale, à un dispositif (31, 32) dévolu au traitement ultérieur de l'impression,
• détecter (121), par l'intermédiaire d'un appareil de lecture (52) dudit dispositif (31, 32) dévolu au traitement ultérieur de l'impression, au moins une image imprimée (2) dudit produit imprimé (1) délivré, à présence minimale,
• indexer (110), à l'intérieur de cette image imprimée (2) à présence minimale, au moins une caractéristique d'identification (11, 11') détectable optiquement et servant à identifier, de manière univoque, le produit imprimé (1) respectif et/ou au moins un processus (204, 205, 206) associé à ce produit imprimé (1) à présence minimale, sachant que cette indexation englobe la disposition (13,14, 17, 18) et l'étendue (15, 16) déterminant la zone spatiale (12, 12.1, 12.2, 12.3) de la caractéristique d'identification (11, 11'), et/ou l'expression du contenu (19) à l'intérieur d'une zone spatiale (12, 12.1, 12.2, 12.3) de ladite caractéristique d'identification (11, 11'),
• transférer cette indexation à un appareil d'évaluation (63) du dispositif (31, 32) dévolu au traitement ultérieur du produit imprimé (1),
• transférer, audit appareil d'évaluation (63), l'image imprimée (2) détectée par l'appareil de lecture (53), et
• évaluer (124), au moyen dudit appareil d'évaluation (63) dudit dispositif dévolu au traitement ultérieur de l'impression, des propriétés optiques de l'image imprimée (2) transférée par ledit appareil de lecture (53) dans la zone spatiale indexée (12, 12.1, 12.2, 12.3), à présence minimale, de ladite caractéristique d'identification (11, 11'),
laquelle caractéristique d'identification (11, 11') est formée par au moins une partie de l'image imprimée (2) originelle qui renonce à des éléments d'image servant prioritairement à la fabrication,
**caractérisé par le fait que** la caractéristique d'identification (11, 11') s'étend sur au moins deux zones (12.1, 12.2, 12.3) de l'image imprimée (2) séparées l'une de l'autre.

2. Procédé selon la revendication 1, **caractérisé par** une comparaison (127, 128) de la caractéristique d'identification (11', 11'ₖ₋₁, 11'ₖ) du produit imprimé (1) délivré à traiter, détectée à chaque fois par l'appareil de lecture (53) du dispositif dévolu au traitement ultérieur de l'impression, avec au moins une caractéristique d'identification (11, 11ₙ₋₁) qui est stockée dans une mémoire de données (62) dudit dispositif (31, 32) dévolu au traitement ultérieur de l'impression, et/ou dans une banque de données (20), et est affectée exactement à une tâche de production.

3. Procédé selon la revendication 2, **caractérisé par** une première comparaison (127) de la caractéristique d'identification (11') du produit imprimé (1) délivré à traiter, détectée par l'appareil de lecture (53) du dispositif (31, 32) dévolu au traitement ultérieur de l'impression, avec une caractéristique d'identification escomptée (11) d'un produit imprimé escompté à traiter.

4. Procédé selon la revendication 2 ou 3, **caractérisé par** une seconde comparaison (128) de la caractéristique d'identification (11'k), détectée en dernier lieu par l'appareil de lecture (53) du dispositif dévolu au traitement ultérieur de l'impression, avec une caractéristique d'identification (11'ₖ₋₁) attribuée à un produit imprimé (1) traité, ou devant être traité à un stade antérieur par ledit dispositif (31, 32) dévolu au traitement ultérieur de l'impression, précédemment détectée par cet appareil de lecture (53) et stockée dans une mémoire de données (62) dudit dispositif (31, 32) dévolu au traitement ultérieur de l'impression, et/ou dans une banque de données (20).

5. Procédé selon l'une des revendications 2 à 4, **caractérisé par le fait qu'**une décision relative à l'exécution de processus (204, 205, 206) respectifs est prise, par une commande (61) du dispositif (31, 32) dévolu au traitement ultérieur de l'impression, sur la base du résultat de la comparaison (127, 128) à occurrence minimale.

6. Procédé selon l'une des revendications précédentes, **caractérisé par le fait que** la disposition (13, 14, 17, 18) et/ou l'étendue (15, 16) de la caractéristique d'identification (11, 11') à présence minimale est (sont) déduite(s) automatiquement, à partir de l'image imprimée (2) proprement dite, à l'appui d'une règle générale appliquée à ladite image imprimée (2) détectée.

7. Procédé selon l'une des revendications précédentes, **caractérisé par le fait que** l'étendue de la zone (54) de l'image imprimée (2), détectée par l'appareil de lecture (53) du dispositif (31, 32) dévolu au traitement ultérieur de l'impression, correspond à un multiple de l'étendue de la caractéristique d'identification (11') contenue dans cette image imprimée (2) et évaluée par appareil d'évaluation (63) dudit dispositif (31 32) dévolu au traitement ultérieur de l'impression.

8. Procédé selon l'une des revendications précédentes, **caractérisé par le fait que** l'univocité de la caractéristique d'identification déduite (11, 11') est limitée dans le temps.

9. Procédé selon l'une des revendications précédentes, **caractérisé par le fait que** l'univocité de la caractéristique d'identification déduite (11, 11') est cantonnée à une liste de tâches (21) prédéterminée.

10. Procédé selon l'une des revendications précédentes, **caractérisé par le fait que** la disposition (13, 14, 17, 18) et/ou l'étendue (15, 16) de la caractéristique d'identification (11, 11') à présence minimale est (sont) fermement localisée(s) par rapport à un dispositif (31, 32) dévolu à la mise en oeuvre dudit procédé.

11. Procédé selon l'une des revendications précédentes, **caractérisé par le fait que** la disposition (13, 14, 17, 18) et/ou l'étendue (15, 16) de la caractéristique d'identification (11, 11') à présence minimale est (sont) fermement établie(s) par rapport au profil du produit imprimé (1).

12. Procédé selon la revendication 11, **caractérisé par le fait que** les dispositions (17, 18) des deux zones (12.1, 12.2, 12.3) à présence minimale de la caractéristique d'identification (11, 11') à présence minimale, séparées l'une de l'autre, sont fermement établies l'une par rapport à l'autre.

13. Procédé selon l'une des revendications précédentes, **caractérisé par le fait que** l'indexation (110) de la caractéristique d'identification (11) à présence minimale, détectable optiquement, s'opère à l'appui d'une représentation (8), engendrée numériquement, de l'image imprimée (2) portant ladite caractéristique d'identification (11).

14. Procédé selon l'une des revendications précédentes, **caractérisé par le fait que** la caractéristique d'identification (11) à présence minimale est indexée, dans le temps, préalablement à l'impression (103), sur le produit imprimé (1) respectif, de l'image imprimée (2) contenant cette caractéristique d'identification (11) ; et **par le fait qu'**au moins une partie (12, 12.1, 12.2, 12.3, 19) de cette indexation (110) est transférée, préalablement au début d'un traitement ultérieur de l'impression dudit produit imprimé (1) respectif, au dispositif (31, 32) dévolu à l'exécution de ce traitement ultérieur de l'impression.
